# FASCICULE DE BREVET EUROPEEN

(11) **EP 0 373 202 B1**
(45) Date de publication et mention de la délivrance du brevet: **13.07.1994**
(21) Numéro de dépôt: 89905416.7
(22) Date de dépôt: 26.04.1989
(51) Int. Cl.: F04B 15/06, F04B 9/10, F04B 47/08, F04B 21/04

(54) **DISPOSITIF DE POMPAGE D'UN FLUIDE POLYPHASIQUE A PISTON ET APPLICATIONS DE CE DISPOSITIF**
KOLBENPUMPVORRICHTUNG FÜR EIN MEHRPHASIGES FLUID UND ANWENDUNG DIESER VORRICHTUNG
PISTON PUMP FOR MULTIPHASE FLUIDS AND APPLICATIONS THEREOF

(30) Priorité: 02.05.1988 FR 8805959
(43) Date de publication de la demande: 20.06.1990
(73) Titulaire: INSTITUT FRANCAIS DU PETROLE, 92502 Rueil-Malmaison (FR)
(72) Inventeur: CASTEL, Yvon, F-78290 Croissy-sur-Seine (FR)
(74) Mandataire: Andreeff, François
(86) Numéro de dépôt international: FR8900198
(87) Numéro de publication internationale: WO8911038

(56) Documents cités:
- EP-A- 0 151 092
- EP-A- 0 169 655
- FR-A- 330 433
- FR-A- 1 317 741
- FR-A- 2 473 643
- FR-A- 2 549 904
- US-A- 2 527 184
- US-A- 2 818 029
- US-A- 3 016 717

## Description

L'invention concerne un dispositif de pompage d'un fluide polyphasique notamment adapté à la production d'hydrocarbures en milieu où l'intervention humaine est difficile, si ce n'est impossible, et qui nécessite, entre autre, une grande fiabilité du matériel.

L'invention s'applique, en particulier, à la production d'hydrocarbures à partir d'au moins une tête de puits immergé équipant un gisement, tel un gisement situé au large des côtes, ces hydrocarbures comprenant un mélange polyphasique, généralement gaz-liquide hydrocarboné-eau, sous pression.

L'invention s'applique, en outre, en particulier, à la production d'hydrocarbures à partir d'au moins une tête de puits disposée dans un environnement difficile d'accès, tel la forêt vierge.

Le dispositif selon l'invention permet notamment le pompage d'une phase liquide et d'une phase gazeuse dans une conduite unique et évite de ce fait l'usage d'un séparateur de phase et de deux conduites séparées pour l'acheminement des fluides pompés séparément.

Le dispositif selon l'invention est en outre adapté au pompage d'un fluide polyphasique comportant une phase solide dispersée, telle que du sable ou des débris de roche.

Il est connu d'utiliser des pompes-compresseur polyphasiques tournantes, mais leur coût est très élevé et leur rendement modéré notamment en raison des pertes par frottements importants, ces pertes étant entre autres liées à la grande vitesse de rotation et aux volumes pompés.

Le brevet FR-330.433 décrit un dispositif adapté à refouler un liquide, l'évacuation des vapeurs de ce liquide se faisant par un conduit d'évacuation séparé du conduit de refoulement du liquide.

Le document US-A-3,016,717 concerne le pompage d'un liquide volatile, plus particulièrement d'un gaz liquéfié sous haute pression. L'enseignement principal contenu dans ce document consiste à éviter la vaporisation de tels liquides, en minimisant au maximum tout risque d'échauffement du liquide pouvant provenir, de différences de pression, d'échauffement par conduction ou autres. Le volume mort de la pompe peut alors être minimisé. Selon ce document antérieur, le volume mort est minimisé en adoptant une extrémité de piston ayant une forme creuse cylindrique enveloppant, en fin de course, le logement des clapets d'admission.

Néanmoins, aucun document antérieur ne concerne le pompage de fluides polyphasiques, tels que définis précédemment.

Le dispositif selon la présente invention permet de pomper des fluides polyphasiques tout en conservant un bon rendement.

Le dispositif de pompage d'un fluide polyphasique selon l'invention, comporte en combinaison une conduite d'alimentation du fluide à pomper et une conduite de refoulement du fluide pompé, au moins une chambre à volume variable adaptée à pomper le fluide comportant au moins un orifice d'alimentation du fluide, cette chambre étant définie par une culasse, un cylindre et un piston. Le piston se déplace selon l'axe longitudinal du cylindre dans le cylindre et comporte un logement débouchant sur une partie supérieure du piston, la culasse comporte une saillie pénêtrant dans ledit logement lorsque ledit piston se rapproche de ladite culasse. Le piston et la culasse ont des formes complémentaires coopérant ensemble pour produire un jet de fluide dirigé vers au moins un orifice d'échappement du fluide polyphasique, ladite salle ayant une forme évasée sur une partie substantielle de sa hauteur, la section la plus grande de ladite partie étant située du côté de ladite culasse.

L'orifice d'alimentation est, par exemple, disposé à un sommet de ladite saillie.

Le logement et la saillie pourront avoir des formes tronconiques sensiblement complémentaires. Le logement et ladite salle pourront être disposés au voisinage de l'axe dudit cylindre.

La chambre pourra comporter un orifice d'alimentation du fluide disposé à un sommet de ladite saillie. La culasse pourra comporter au moins deux orifices d'échappement disposés à des distances sensiblement égales de l'axe dudit cylindre.

Le dispositif selon l'invention comporte en outre au moins un premier organe moteur adapté à déplacer ledit piston dans ledit cylindre, et un carter enveloppant au moins l'espace balayé par le piston, cet espace est placé de manière opposée à ladite chambre par rapport au piston. Ce carter contient un fluide gazeux.

Le premier organe moteur pourra être un premier vérin hydraulique.

Le dispositif selon l'invention pourra comporter une deuxième chambre à volume variable adaptée à pomper ledit fluide. Cette deuxième chambre est définie par une deuxième culasse, un deuxième cylindre et un deuxième piston. Le deuxième piston se déplace selon l'axe longitudinal dudit deuxième cylindre dans ledit deuxième cylindre. Le carter enveloppe en outre l'espace balayé par le deuxième piston, cet espace étant opposé à la deuxième chambre par rapport audit deuxième piston. Les déplacements d'au moins le premier et deuxième pistons sont adaptés pour que la pression dudit fluide dans ledit carter soit sensiblement constante.

Ce dispositif pourra également comporter un deuxième vérin hydraulique, le premier vérin étant solidarisé avec le premier piston, le deuxième vérin sera solidarisé avec ledit deuxième piston. De plus, il pourra comporter des moyens de commande du premier et du deuxième vérin adaptés à réduire le volume de la première chambre tout en augmentant le volume de la deuxième chambre et adaptés à réduire le volume de la deuxième chambre tout en augmentant le volume de la première chambre et cela alternativement.

Les moyens de commande pourront déclencher l'augmentation du volume d'une des deux chambres seulement si l'autre des deux chambres a atteint son volume maximum, et les moyens de commande pourront déclencher une réduction du volume d'une chambre seulement si l'autre des deux chambres a atteint son volume maximum.

Le dispositif selon l'invention pourra comporter un générateur haute pression débitant un fluide hydraulique sous haute pression et un générateur basse pression débitant un fluide hydraulique sous une pression inférieure à ladite haute pression, ledit générateur haute pression alimentant chacun desdits vérins lorsqu'ils produisent une réduction du volume de leur chambre associée, ledit générateur basse pression alimentant chacun desdits vérins lorsqu'ils produisent une augmentation du volume de leur chambre associée.

Ledit carter selon l'invention pourra être clos et communiquer seulement avec la conduite d'aspiration ou seulement avec la conduite de refoulement.

Le dispositif selon l'invention pourra avoir le premier ou le deuxième vérin qui comporte un corps, ce corps pouvant être au moins partiellement à l'extérieur du carter.

Le dispositif selon l'invention pourra comporter plusieurs chambres de pompage, mais en nombre pair. Le carter pourra être étanche.

Le dispositif précédent pourra être avantageusement appliqué au pompage d'un effluent polyphasique comportant une phase solide dispersée. Il est par exemple appliqué au pompage d'effluents pétroliers, et notamment à la production aquatique de ces effluents, telle la production marine, le dispositif étant situé au fond d'un milieu aqueux ainsi qu'à la production terrestre en milieu hostile.

L'invention sera bien comprise à la lecture de la description d'un exemple de réalisation non limitatif illustré par les dessins annexés, parmi lesquels :
- la figure 1 montre une vue partielle en coupe du dispositif de pompage selon l'invention,
- la figure 2 montre une vue d'ensemble en coupe d'un dispositif comportant quatre éléments de pompage et disposé dans un module de pompage notamment adapté à la production sous-marine, et
- la figure 3 schématise la commande hydraulique de deux vérins du dispositif de pompage.

Sur la figure 1, la référence 1 désigne dans son ensemble un premier élément de pompage du dispositif selon l'invention, la référence 1a étant relative à un deuxième élément de pompage de ce même dispositif identique au premier élément.

Cet élément de pompage 1 comporte une chambre 2 délimitée par une culasse 3, un cylindre 4 et un piston 5. Le piston 5 coulisse dans le cylindre 4 au moyen d'un vérin 6 accouplé par la tige 7 du vérin 6 et un axe 8. Le piston comporte des moyens d'étanchéité 9, tels des segments ou tels des joints à lèvres utilisés par exemple sur les pistons de pompe à boue, qui coopère avec le cylindre 4 pour assurer la compression du fluide. La culasse 3 comporte une saillie 10 située sur l'axe du cylindre de forme tronconique évasée à sa base 10a, et un orifice d'alimentation 11 en fluide à son sommet 10b. L'orifice d'alimentation 11 comporte un siège qui est obturable par une soupape 12 au cours de la phase de remplissage de la chambre 2 de manière à y laisser penêtrer le fluide provenant du conduit d'alimentation 13.

Le fluide penêtre dans la chambre du fait de la différence des forces de pressions existantes de part et d'autre de la soupape 12 et qui est suffisante pour s'opposer au moyen de rappel 14 de la soupape 12. Le fluide, qui est compressé par diminution du volume de la chambre 2, s'échappe de la chambre 2 au travers de quatre orifices d'évacuation 15 pourvus de clapets anti-retour 16 comportant des soupapes 17 coopérant avec des sièges solidaires de la culasse et des ressorts 18 assurant l'obturation des orifices d'évacuation au cours de la phase d'alimentation de la chambre 2. Les orifices d'évacuation 15 sont reliés à une conduite d'évacuation 19.

Au cours de la réduction du volume de la chambre 2, la saillie 10 penètre dans le logement 20 du piston de manière à produire un jet de fluide dirigé vers les orifices d'évacuation 15. Les formes sensiblement complémentaires et tronconiques du logement 20 et de la saillie 10 permettent la production d'un jet à haute vitesse sur les parois du logement 20 du piston 5, de la culasse 3 (notamment de sa saillie 10) et du cylindre 4 de manière à faciliter l'évacuation du fluide et le nettoyage des dépôts qui s'y incrusteraient faute de cette disposition avantageuse. La disposition centrale de la saillie 10 et du logement 20 permet en outre une répartition du fluide, dès son introduction dans la chambre, favorable à sa compression.

Le vérin 6 est relié au travers de deux orifices 21 et 22 à des générateurs hydrauliques adaptés à produire les mouvements du vérin et les variations de volume de la chambre 2.

L'élément 1 du dispositif de pompage comporte en outre un carter, désigné 23 dans son ensemble, qui enveloppe l'espace balayé par le piston 5 et opposé par rapport au piston 5, à la chambre 2, ainsi que l'espace libre entre le piston et le corps ou partie fixe du vérin 6.

Ce carter 23 communique avec le carter homologue 23a de l'élément de pompage 1a. Les carters 23, 23a... des éléments contiennent du fluide gazeux dont la pression est notamment adaptée à réduire voire annuler les fui tes de fluide polyphasique entre la chambre 2 et le carter, et/ou à diminuer l'épaisseur du ou des carters 23, 23a... devant résister à l'éventuelle pression hydrostatique du milieu environnant le dispositif de pompage. Ainsi, en exploitation pétrolière sous-marine, cette pression extérieure peut être celle produite par une colonne d'eau de mer de 1000m de hauteur.

D'une manière souvent très avantageuse, cette pression peut être celle de la conduite d'alimentation ou celle de la conduite de refoulement.

Le carter peut être relié à, voire traversé par, l'une ou l'autre de ces conduites. Les fuites de fluides entre la chambre 2 et le carter 23 peuvent alors se mélanger avec le fluide pompé ou à pomper.

On pourra aussi pressuriser le carter à une pression voisine de la pression extérieure, cependant les fui tes de gaz du carter vers la chambre de pompage oblige à renouveler le gaz. Ce renouvellement nécessite, lorsque le dipositif est utilisé sous l'eau à de grande profondeur, un générateur de gaz qui complique le fonctionnement du dispositif tout en réduisant sa fiabilité.

La figure 2 représente en coupe un dispositif de pompage comportant quatre éléments et disposé dans un module de pompage pouvant être immergé au fond de la mer, par exemple à une profondeur de 100m.

Le module de pompage 25 est adapté à être positionné sur une base 26 au moyen de quatre poteaux guides solidaires de la base coopérant avec des cônes guides solidaires du module. La descente de ce module sur la base est guidé par des lignes guides montées aux sommets des poteaux, les lignes coopérant avec lesdits cônes guides.

Au milieu de ces quatre poteaux guides est disposé un raccord 27 traversé par une conduite d'alimentation du dispositif de pompage, et qui vient de la tête de puits ou d'un ensemble de tête de puits et par la conduite d'évacuation du fluide pompé qui remonte à la surface de l'eau directement ou après un parcours au fond de l'eau. Ce raccord 27 coopère avec un collet 28 solidaire du module de pompage 25.

De ce collet 28, la conduite d'alimentation 13 rejoint le carter 23 du premier élément de pompage. Le fluide pompé traverse les carters 23 et 23b d'un troisième élément de pompage ainsi que la bride d'assemblage 24 avant d'être conduit par la conduite 13 vers une boîte de distribution 29 qui répartit le fluide dans chacune des chambres de pompage.

Le fluide une fois pompé quitte les différentes chambres par les conduites 19, se rassemble dans différentes boîtes de collecte 30, 31 avant d'être dirigé, toujours par la conduite d'évacuation vers le collet 28 et le raccord 27.

Le module de pompage comporte en outre une centrale hydraulique 32, un conteneur électrohydraulique 33, un conteneur bâche souple 34 et un conteneur électronique 35 tous disposés sous les chambres de pompage entre les corps des vérins.

La centrale hydraulique 33 transforme l'énergie électrique venant de la surface en énergie hydraulique permettant les déplacements de quatre vérins (6, 6a, 6b et celui non représenté).

Le conteneur électro-hydraulique 32 assure la distribution du fluide hydraulique entre la centrale hydraulique 33 et les vérins 6, 6a, 6b, et celui non représenté.

Le conteneur bâche souple 34 sert de vase d'expansion et de bâche de stockage au fluide hydraulique.

Le conteneur électronique 35 comporte les circuits de commande et de mesure des différents capteurs, vannes du module de pompage. Le conteneur 35 comporte notamment les circuits de commande des mouvements des vérins, des ouvertures et fermetures des vannes, les circuits électroniques des capteurs de pression, température, débit et pollution.

La partie supérieure du module comporte un bouclier 36 assurant la protection du module contre la chute d'objets tels des tiges de forage. La forme conique du bouclier 36 permet d'utiliser sa partie concave 37 comme piège à hydrocarbures contre la pollution. Le bouclier 36 est surmonté d'un raccord 38 permettant de maintenir et de manipuler le module de pompage par un câble ou par un train de tiges. La fixation des différents organes du module et la rigidité de celui-ci est notamment assuré par les tubes support 39, les planchers 40, 41, 42.

La figure 3 schématise la commande hydraulique de deux vérins 6, 6a associés au dispositif de commande.

Les vérins du dispositif sont appariés de manière que la pression dans le carter ne varie pas du fait des variations de volume du fluide s'y trouvant, les variations de volumes étant produites par le mouvement des pistons dans les cylindres.

La centrale hydraulique comporte un générateur hydraulique haute pression 50 à débit pouvant varier mais fonctionnant à débit constant pour des conditions de production données du fluide polyphasique. Ce générateur 50 fournit l'énergie hydraulique (1 MW) nécessaire au pompage du fluide pendant la phase de compression-évacuation.

La centrale comporte en outre un générateur hydraulique 51 à débit pouvant varier mais utilisé à débit constant pour les conditions de production susdites. Ce générateur 51 fournit l'énergie nécessaire à l'alimentation des chambres 67 de rappel de la tige du vérin et à leur augmentation de volume.

Un générateur hydraulique d'asservissement 52 fournit le fluide nécessaire à la commande de la distribution du fluide hydraulique des vérins. Ces trois générateurs 50, 51, 52 sont entraînés par un moteur 53 disposé dans une enceinte équipression avec la centrale hydraulique 32 dans lequel il se trouve.

Chacun de ces générateurs 50, 51, 52 est pourvu d'un filtre ayant une dérivation de sécurité 50a, 51a, 52a respectivement et d'une vanne différentielle 50b, 51b, 52b limitant la pression de refoulement. L'aspiration de ces pompes s'effectue à travers un filtre 54 ayant une dérivation de sécurité dans l'enceinte de la centrale hydraulique 32 servant de bâche rigide au fluide hydraulique.

Cette bâche rigide est reliée à une bâche souple 55 disposée dans le container 34.

Chacun des vérins 6, 6a comporte des capteurs 56, 56a, 57, 57a de fin de course, par exemple du type magnétique, qui permettent l'asservissement des mouvements des vérins entre eux.

Ces capteurs 56, 56a, 57, 57a sont reliés électriquement en 58 au central de commande 59. Ce central 59, qui est alimenté en fluide hydraulique par la pompe 52 et la capacité 60 disposée en dérivation de la pompe, commande le fonctionnement des distributeurs 61, 62, 63, 64 par une sortie hydraulique 65.

Ces distributeurs sont d'un type à commutation rapide de manière à éviter les coups de bélier qui seraient induits par les changements des mouvements des vérins.

Les distributeurs font communiquer alternativement les chambres de chacun des vérins avec le retour 66 à la bâche, et soit, le générateur haute pression 50, soit le générateur basse pression 51.

Le central de commande réalise la commutation des distributeurs lorsque les deux vérins ont atteint leur course dont la fin est détectée par les capteurs 56, 57, 56a, 57a.

La figure 3 schématise le fonctionnement de la commande au cours de l'extension du vérin 6 et le retrécissement du vérin 6a, la chambre supérieure 67 du vérin 6 se vidant dans le retour 66 à la bâche, la chambre inférieure 68 du vérin 6 se remplissant avec le fluide du générateur haute pression 50, la chambre supérieure 67a du vérin 6a se remplissant avec le fluide du générateur basse pression 51, la chambre inférieure 68a du vérin 6a se vidant dans le retour 66 à la bâche.

Lorsque le vérin 6 est complètement sorti et le vérin 6a entièrement rentré, le central de commande produit la commutation des distributeurs 61, 62, 63, 64 de manière que la chambre supérieure 67 soit alimentée par le générateur basse pression 51, la chambre inférieure 68 se vide dans le retour 66, la chambre supérieure 67a se vide dans le retour 66 et la chambre inférieure 68a soit alimentée par le générateur haute pression 51.

Lorsque le vérin 6 est complètement rentré et le vérin 6a entièrement sorti, le central commande la commutation des distributeurs 61, 62, 63, 64 qui se retrouve dans la disposition schématisée à la figure 3.

Le retour 66 à la bâche est pourvu d'un filtre 69 comportant une dérivation de sécurité et un échangeur 70 adapté à refroidir le fluide hydraulique.

## Revendications

1. Dispositif de pompage de fluide polyphasique, comportant une conduite d'alimentation (13) du fluide à pomper et une conduite de refoulement (19) du fluide pompé, au moins une chambre à volume variable adaptée à pomper ledit fluide, ladite chambre étant définie par une culasse (3), un cylindre (4) et un piston (5), le piston (5) se déplaçant selon l'axe longitudinal du cylindre (4) dans ledit cylindre (4), ledit piston (5) comportant un logement débouchant (20) sur une partie supérieure du piston, ladite culasse (3) comportant une saillie (10) pénêtrant dans ledit logement lorsque ledit piston se rapproche de ladite culasse, ladite chambre comportant au moins un orifice d'alimentation du fluide, ledit piston (4) et ladite culasse (3) ont des formes complémentaires coopérant ensemble pour produire un jet de fluide dirigé vers au moins un orifice d'échappement dudit fluide polyphasique, ladite saillie ayant une forme évasée sur une partie substantielle de sa hauteur, la section la plus grande de ladite partie étant située du côté de ladite culasse.

2. Dispositif selon la revendication 1, caractérisé en ce que ledit orifice d'alimentation du fluide est disposé à un sommet de ladite saillie.

3. Dispositif selon l'une des revendications 1 et 2, caractérisé en ce que ledit logement (20) et ladite saillie (10) sont disposés au voisinage de l'axe dudit cylindre.

4. Dispositif selon l'une des revendications 1 à 3, caractérisé en ce que ledit logement (20) et ladite saillie (10) ont des formes tronconiques sensiblement complémentaires.

5. Dispositif selon l'une des revendications 1 à 4, caractérisé en ce que ladite culasse comporte au moins deux orifices d'échappement (15) disposés à des distances sensiblement égales à l'axe dudit cylindre.

6. Dispositif selon l'une des revendications 1 à 5, caractérisé en ce qu'il comporte un premier organe moteur adapté à déplacer ledit piston dans ledit cylindre.

7. Dispositif selon l'une des revendications 1 à 6, caractérisé en ce qu'il comporte un carter (23) enveloppant au moins l'espace balayé par le piston, ledit espace étant opposé par rapport audit piston à ladite chambre (8), et en ce que ledit carter contient un fluide gazeux.

8. Dispositif selon la revendication 6, caractérisé en ce que le premier organe moteur est un premier vérin hydraulique.

9. Dispositif selon la revendication 8, caractérisé en ce qu'il comporte une deuxième chambre à volume variable adapté à pomper ledit fluide, ladite deuxième chambre étant définie par une deuxième culasse, un deuxième cylindre et un deuxième piston, ledit deuxième piston se déplaçant selon l'axe longitudinal dudit deuxième cylindre dans ledit deuxième cylindre, ledit carter enveloppant en outre l'espace balayé par ledit deuxième piston, le deuxième espace étant opposé par rapport audit deuxième piston à ladite deuxième chambre, en ce que les déplacements d'au moins lesdits premiers et deuxièmes pistons sont adaptés pour que la pression dudit fluide dans ledit carter soit sensiblement constante.

10. Dispositif selon la revendication 9, caractérisé en ce qu'il comporte un deuxième vérin hydraulique, ledit premier vérin étant solidarisé avec ledit premier piston, ledit deuxième vérin étant solidarisé avec ledit deuxième piston, en ce qu'il comporte des moyens de commande du premier et du deuxième vérin adaptés à réduire le volume de la première chambre tout en augmentant le volume de la deuxième chambre et adaptés à réduire le volume de la deuxième chambre tout en augmentant le volume de la première chambre et cela alternativement.

11. Dispositif selon la revendication 10, caractérisé en ce que lesdits moyens de commande déclenchent l'augmentation du volume d'une des deux chambres seulement si l'autre des deux chambres a atteint son volume maximum, et en ce que lesdits moyens de commande déclenchent une réduction du volume d'une chambre seulement si l'autre des deux chambres a atteint son volume maximum.

12. Dispositif selon la revendication 10, caractérisé en ce qu'il comporte un générateur haute pression débitant un fluide hydraulique sous haute pression et un générateur basse pression débitant un fluide hydraulique sous une pression inférieure à ladite haute pression, ledit générateur haute pression alimentant chacun desdits vérins lorsqu'ils produisent une réduction du volume de leur chambre associée, ledit générateur basse pression alimentant chacun desdits vérins lorsqu'ils produisent une augmentation de leur chambre associée.

13. Dispositif selon l'une des revendications 7 à 12, caractérisé en ce que ledit carter est clos et communique seulement avec ladite conduite d'aspiration.

14. Dispositif selon l'une des revendications 7 à 12, caractérisé en ce que ledit carter est clos et communique seulement avec ladite conduite de refoulement.

15. Dispositif selon l'une des revendications 7 à 14, dans lequel le premier ou le deuxième vérin comporte un corps, caractérisé en ce que ledit corps est au moins partiellement à l'extérieur du carter.

16. Dispositif selon l'une des revendications 7 à 15, caractérisé en ce qu'il comporte plusieurs chambres de pompage et en ce que lesdites chambres sont en nombre pair.

17. Dispositif selon l'une des revendications 7 à 16, caractérisé en ce que ledit carter est étanche.

18. Application du dispositif selon l'une des revendications 1 à 17 au pompage d'un effluent polyphasique comportant une phase solide dispersée.

19. Application du dispositif selon l'une des revendications 1 à 18, au pompage d'effluents pétroliers.

20. Application selon l'une des revendications 18 ou 19 à la production terrestre ou aquatique desdits effluents, telle la production marine, ledit dispositif étant situé au fond d'un milieu aqueux ou en milieu terrestre hostile.

## Claims

1. A pumping device for multiphase fluid having a supply pipe (13) for the fluid to be pumped and a delivery pipe (19) for the fluid pumped, at least one chamber with a variable volume designed to pump the fluid, the chamber being delineated by a crown (3), a cylinder (4) and a piston (5), the piston (5) moving along the longitudinal axis of the cylinder (4) inside the cylinder (4), the piston (5) having a housing with its outlet (20) on an upper part of the piston, the crown (3) having a protrusion (10) penetrating the housing when the piston is close to the crown, the chamber having at least one fluid supply orifice, the piston (5) and the crown (3) having complementary shapes co-operating together to produce a jet of fluid directed towards at least one discharge orifice for the multiphase fluid, the protrusion having a splayed shape over a substantial part of its height, the largest section of this part being located on the side of the crown.

2. A device in accordance with claim 1, characterised in that the fluid supply orifice is located at an apex of the protrusion.

3. A device in accordance with one of claims 1 and 2, characterised in that the housing (20) and the protrusion (10) are located close to the axis of the cylinder.

4. A device in accordance with one of claims 1 to 3, characterised in that the housing (20) and the protrusion (10) are shaped as truncated cones and are substantially complementary.

5. A device in accordance with one of claims 1 to 4, characterised in that the crown has at least two discharge orifices (15) located at substantially equal distances from the axis of the cylinder.

6. A device in accordance with one of claims 1 to 5, characterised in that it has a first motor element designed to move the piston inside the cylinder.

7. A device in accordance with one of claims 1 to 6, characterised in that it has a housing (23) encompassing at least the space scavenged by the piston, this space being opposite the chamber (8) in relation to the piston and in that this housing contains a gaseous fluid.

8. A device in accordance with claim 6, characterised in that the first motor element is a first hydraulic ram.

9. A device in accordance with claim 8, characterised in that it has a second chamber with a variable volume designed to pump the fluid, the second chamber being defined by a second crown, a second cylinder and a second piston, the second piston moving along the longitudinal axis of the second cylinder inside the second cylinder, the housing further encompassing the space scavenged by the second piston, the second space being opposite the second chamber in relation to the piston, and in that the movements of at least the first and second pistons are such that the pressure of the fluid in the housing is substantially constant.

10. A device in accordance with claim 9, characterised in that it has a second hydraulic ram, the first ram being integral with the first piston, the second ram being integral with the second piston, in that it has means for controlling the first and the second ram so as to reduce the volume of the first chamber whilst increasing the volume of the second chamber and so as to reduce the volume of the second chamber whilst increasing the volume of the first chamber and to do so alternately.

11. A device in accordance with claim 10, characterised in that the control means activate the increase in the volume of one of the two chambers only if the other of the two chambers has reached its maximum volume and in that the control means activate a reduction in the volume of one chamber only if the other of the two chambers has reached its maximum volume.

12. A device in accordance with claim 10, characterised in that it has a high pressure generator causing a hydraulic fluid to flow at high pressure and a low pressure generator causing a hydraulic fluid to flow at a pressure level lower than the high pressure level, the high pressure generator supplying each of the rams when they produce a reduction of the volume of their associated chamber, the low pressure generator supplying each of the rams when they produce an increase in their associated chamber.

13. A device in accordance with one of claims 7 to 12, characterised in that the housing is closed and communicates only with the suction pipe.

14. A device in accordance with one of claims 7 to 12, characterised in that the housing is closed and communicates only with the delivery pipe.

15. A device in accordance with one of claims 7 to 14, in which the first or second ram has a body, characterised in that the body is at least partially outside the housing.

16. A device in accordance with one of claims 7 to 15, characterised in that it has several pumping chambers and in that there is an even number of these chambers.

17. A device in accordance with one of claims 7 to 16, characterised in that the housing is sealed.

18. Application of the device in accordance with one of claims 1 to 17 to the pumping of a multiphase effluent with a solid phase in dispersion.

19. Application of the device in accordance with one of claims 1 to 18 to the pumping of petroleum effluent.

20. Application in accordance with one of claims 18 or 19 to the production on land or under water of effluent, such as marine production, the device being located on the bed of an aquatic environment or on land in hostile territory.

## Patentansprüche

1. Vorrichtung zum Pumpen von Mehrphasen-Fluid, eine Speiseleitung (13) des zu pumpenden Fluids und eine Druckleitung (19) des gepumpten Fluids, und wenigstens eine Kammer mit variablem Volumen umfassend, die zum Pumpen dieses Fluids ausgelegt ist, wobei die Kammer definiert wird durch einen Zylinderdeckel (3), einen Zylinder (4) und einen Kolben (5), wobei der Kolben (5) sich gemäß der Längsachse des Zylinders (4) in diesem Zylinder (4) bewegt, der Kolben (5) ein Lager umfaßt, das gegen einen oberen Teil des Kolbens mündet (20), und der Zylinderdeckel (3) einen vorspringenden Teil (10) umfaßt, der in dieses Lager eindringt, wenn dieser Kolben sich diesem Zylinderdeckel nähert, wobei diese Kammer wenigstens eine Speiseöffnung des Fluids umfaßt, dieser Kolben (4) und dieser Zylinderdeckel (3) komplementäre Formen haben, die zusammen wirken, um einen Fluidstrahl zu erzeugen, der gegen wenigstens eine Auslaßöffnung dieses Mehrphasen-Fluids gerichtet ist, wobei dieser Vorsprung eine aufgeweitete Form über einen wesentlichen Teil seiner Höhe hat und der größte Querschnitt dieses Teils sich auf der Seite dieses Zylinderdeckels befindet.

2. Vorrichtung nach Anspruch 1, dadurch gekennzeichnet, daß diese Öffnung zum Speisen des Fluids an einem Kopf dieses vorspringenden Teil angeordnet ist.

3. Vorrichtung nach einem der Ansprüche 1 und 2, dadurch gekennzeichnet, daß dieses Lager (20) und dieser vorspringende Teil (10) benachbart der Achse dieses Zylinders angeordnet sind.

4. Vorrichtung nach einem der Ansprüche 1 bis 3, dadurch gekennzeichnet, daß dieses Lager (20) und dieser vorspringende Teil (10) kegelstumpfförmige im wesentlichen komplementäre Formen haben.

5. Vorrichtung nach einem der Ansprüche 1 bis 4, dadurch gekennzeichnet, daß dieser Zylinderdeckel wenigstens zwei Auslaßöffnungen (15) umfaßt, die unter im wesentlichen gleichen Abständen zur Achse dieses Zylinders angeordnet sind.

6. Vorrichtung nach einem der Ansprüche 1 bis 5, dadurch gekennzeichnet, daß sie ein erstes Antriebsorgan einer Auslegung derart aufweist, daß dieser Kolben in diesem Zylinder bewegt wird.

7. Vorrichtung nach einem der Ansprüche 1 bis 6, dadurch gekennzeichnet, daß sie ein Gehäuse (23), das wenigstens den vom Kolben bestrichenen Raum umhüllt, umfaßt, wobei dieser Raum bezogen auf den Kolben dieser Kammer (8) gegenüberliegt und daß dieses Gehäuse ein gasförmiges Fluid enthält.

8. Vorrichtung nach Anspruch 6, dadurch gekennzeichnet, daß dieses erste Antriebsorgan ein erster hydraulischer Stellzylinder ist.

9. Vorrichtung nach Anspruch 8, dadurch gekennzeichnet, daß sie eine zweite Kammer variablen Volumens umfaßt, die so ausgelegt ist, daß sie dieses Fluid pumpt, wobei diese zweite Kammer definiert ist durch einen zweiten Zylinderdeckel, einen zweiten Zylinder und einen zweiten Kolben, dieser zweite Kolben sich gemäß der Längsachse dieses zweiten Zylinders in diesem zweiten Zylinder bewegt, dieses Gehäuse im übrigen den von diesem zweiten Kolben bestrichenen Raum umhüllt, wobei der zweite Raum bezogen auf den zweiten Kolben dieser zweiten Kammer gegenüberliegt, daß die Bewegungen wenigstens dieser ersten und zweiten Kolben geeignet sind, damit der Druck dieses Fluids in diesem Gehäuse im wesentlichen konstant ist.

10. Vorrichtung nach Anspruch 9, dadurch gekennzeichnet, daß sie einen zweiten hydraulischen Stellzylinder umfaßt, wobei der erste Stellzylinder an diesem ersten Kolben befestigt ist, der zweite Stellzylinder an diesem zweiten Kolben befestigt ist, daß sie Steuermittel für den ersten und zweiten Stellzylinder einer Auslegung derart umfaßt, daß das Volumen der ersten Kammer vermindert und gleichzeitig das Volumen der zweiten Kammer erhöht wird und die so ausgelegt sind, daß das Volumen der zweiten Kammer vermindert wird, indem gleichzeitig das Volumen der ersten Kammer erhöht wird und dies abwechselnd.

11. Vorrichtung nach Anspruch 10, dadurch gekennzeichnet, daß die Steuermittel die Erhöhung des Volumens nur einer der beiden Kammern auslösen, wenn die andere der beiden Kammern ihr Maximalvolumen erreicht hat und daß diese Steuermittel eine Verminderung des Volumens einer Kammer nur dann auslösen, wenn die andere der beiden Kammern ihr Maximalvolumen erreicht hat.

12. Vorrichtung nach Anspruch 10, dadurch gekennzeichnet, daß sie einen ein hydraulisches Fluid unter hohem Druck liefernden Hochdruckgenerator und einen ein hydraulisches Fluid unter einem Druck niedriger als diesem hohen Druck liefernden Niederdruckgenerator umfaßt, wobei der Hochdruckgenerator jeden dieser Stellzylinder speist, wenn sie eine Volumenverminderung ihrer zugeordneten Kammer erzeugen, wobei dieser Niederdruckgenerator jeden dieser Stellzylinder speist, wenn sie eine Erhöhung der dazugeordneten Kammer hervorrufen.

13. Vorrichtung nach einem der Ansprüche 7 bis 12, dadurch gekennzeichnet, daß das Gehäuse geschlossen ist und nur mit dieser Ansaugleitung in Verbindung steht.

14. Vorrichtung nach einem der Ansprüche 7 bis 12, dadurch gekennzeichnet, daß dieses Gehäuse geschlossen ist und nur mit dieser Druckleitung in Verbindung steht.

15. Vorrichtung nach einem der Ansprüche 7 bis 14, bei der der erste oder der zweite Stellzylinder einen Körper umfaßt, dadurch gekennzeichnet, daß dieser Körper sich wenigstens teilweise außerhalb des Gehäuses befindet.

16. Vorrichtung nach einem der Ansprüche 7 bis 15, dadurch gekennzeichnet, daß sie mehrere Pumpkammern umfaßt und daß diese Kammern in gerader Zahl vorhanden sind.

17. Vorrichtung nach einem der Ansprüche 7 bis 16, dadurch gekennzeichnet, daß das Gehäuse dicht ist.

18. Anwendung der Vorrichtung nach einem der Ansprüche 1 bis 17 auf das Pumpen eines Mehrphasen-Abstroms, der eine dispergierte Feststoffphase umfaßt.

19. Anwendung der Vorrichtung nach einem der Ansprüche 1 bis 18 auf das Pumpen von Erdölabströmen.

20. Anwendung gemäß einem der Ansprüche 18 oder 19 auf die terrestrische oder aquatische Produktion dieser Abströme wie beispielsweise die Marineproduktion, wobei die Vorrichtung am Boden eines wässrigen Mediums oder in feindlicher terrestrischer Umgebung angeordnet ist.
